# EUROPÄISCHE PATENTANMELDUNG

(11) **EP 4 733 505 A1**
(43) Veröffentlichungstag der Anmeldung: **29.04.2026**
(21) Anmeldenummer: 25193248.9
(22) Anmeldetag: 31.07.2025
(51) Int. Cl.: E04D 1/20, E04D 1/34

(54) **DACHPFANNE AUS KUNSTSTOFF**

(30) Priorität: 08.08.2024 DE 102024002571
(71) Anmelder: Kieslich, Dirk, 58840 Plettenberg (DE)
(72) Erfinder: Kieslich, Dirk, 58840 Plettenberg (DE)
(74) Vertreter: Patentanwälte Dörner & Kötter PartG mbB

(57) **Zusammenfassung**

Die Erfindung betrifft eine Dachpfanne (1) aus Kunststoff, die an ihrer einen Längsseite Falzrippen (2) aufweist und rückseitig mit einer Anlagegeometrie (3) versehen ist, wobei an einer Längsseite eine Sturmsicherung (4) anbringbar ist. Es ist eine Freimachung (5) ausgebildet, die eine Basis (41) der Sturmsicherung (4) aufnimmt, wobei an der Basis (41) in ein Sturmhaken (42) angeordnet ist

## Beschreibung

Die Erfindung betrifft eine Dachpfanne aus Kunststoff, die an ihrer einen Längsseite Falzrippen aufweist und rückseitig mit einer Anlagegeometrie versehen ist, wobei an einer Längsseite eine Sturmsicherung anbringbar ist.

Gebäude mit geneigten Dachflächen werden üblicherweise mit Dachpfannen bzw. Dachziegeln (im Folgenden einheitlich als "Dachpfannen" bezeichnet) aus gebranntem Ton oder Beton gedeckt. Die so hergestellten Dachpfannen zeichnen sich durch eine sehr hohe Lebensdauer und Stabilität gegen Umwelteinflüsse wie bspw. Hagel oder Windlasten aus. Ein Nachteil solchermaßen hergestellter Dachpfannen besteht zum einen in ihrem hohen Gewicht, was eine sehr stabile Dach-Unterkonstruktion erfordert und hohe Transportkosten nach sich zieht. Zum anderen sind die Herstellkosten hoch, was insbesondere bei Dachpfannen aus Ton unter anderem auf die hohen Energiekosten für die Herstellung aufgrund des Brenn-Prozesses zurück zu führen ist. Darüber hinaus haben solche Dachpfannen schlechte thermische Eigenschaften. Sie speichern Wärme sehr lange, was insbesondere im Sommer einerseits zu einer erheblichen Steigerung der Temperaturen in den unmittelbar unter dem Dach befindlichen Räumen zur Folge hat, zum anderen tragen sie dadurch erheblich zur Erwärmung der Umgebung bei.

Zur Vermeidung dieser Nachteil sind Dachpfannen aus Kunststoff entwickelt worden (vgl. bspw. DE 2 146 363 A1). Solche Dachpfannen haben eine Reihe von Vorteilen. So haben Dachpfannen aus Kunststoff ein erheblich geringeres Gewicht als Dachpfannen aus Ton oder Beton; sie sind 70 bis 80 % leichter als konventionelle Dachpfannen. Dadurch wird die Dach-Unterkonstruktion erheblich entlastet. Das Dach kann daher auch eine höhere Schneelast tragen, ohne dass eine kritische, statische Situation eintritt.

Dachpfannen aus Kunststoff haben zudem einen deutlich besseren ökologischen Fußabdruck, insbesondere einen besseren Product Carbon Footprint (PCF), der im Allgemeinen die Menge der Treibhausgasemissionen entlang des gesamten Lebenszyklus eines Produkts bezeichnet und ist somit eine Maßeinheit für die Treibhausgas-Bilanz eines Produktes.

Darüber hinaus sind Dachpfannen aus Kunststoff unabhängiger von Energiekostensteigerungen, da die Herstellung deutlich weniger energieintensiv ist. Außerdem liegt im Gegensatz zu Dachpfannen aus Beton oder Ton eine sichere Rohstoffversorgung vor. Bei einem Einsatz von bis zu 100% Kunststoffrecyclat werden bereits bei der Herstellung der Dachpfannen wichtige Ressourcen eingespart.

Das geringere Gewicht der Dachpfannen aus Kunststoff reduziert des Weiteren Kosten bei der Logistik, weil weniger Kraftstoff beim Transport verbraucht wird bei gleichzeitig höherer Anzahl an geladenen Dachpfannen. Auch sparen Dachpfannen aus Kunststoff Zeit und damit Kosten beim Verlegen. Sie lassen sich aufgrund des geringeren Gewichts schneller verlegen, was die Kosten reduziert.

Durch die Auswahl von UV- und witterungsstabilen Kunststoffen haben auch Dachpfannen aus Kunststoff eine lange Haltbarkeit (mehr als 40 Jahre). Weiterhin können die die Kunststoff-Dachpfannen nach Einsatzdauer oder bei Erneuerung des Dachs zurückgenommen und in den Kunststoffkreislauf zurückgeführt werden. Sie gelten daher als nachhaltig.

Dachpfannen aus Kunststoff bieten auch ein besseres Wärmemanagement, da sich die Pfanne bei Sonnenbestrahlung nicht so stark aufheizt und dementsprechend Wärme nicht so stark durchgibt. Im Gegensatz zu Dachpfannen aus Beton oder Ton speichert der Kunststoff kaum Wärme, was einem Aufheizen der Dachgeschossräume gerade im Sommer entgegengewirkt!

Hinzu kommt, dass sich bei Dachpfannen aus Kunststoff im Gegensatz zu klassischen Beton- und Tondachpfannen nicht oder deutlich weniger Ablagerungen in Form von Moosen oder Flechten festsetzen. Ein Verwittern und Verfärben ist nahezu ausgeschlossen.

Durch die Auswahl verschiedener Kunststoffe können außerdem verschiedene Stabilitäten erzielt werden. So können bspw. durch Verwendung von Glasfaser verstärkten Kunststoffen (GFK) hochstabile, mechanisch belastbare und zähe Dachpfannen hergestellt werden. Bei der Auswahl geeigneter Kunststoffe können die Dachpfannen zudem feuerfest gegen Fremdfeuer sein (HB-Klasse).

Das geringe Gewicht von Dachpfannen aus Kunststoff beinhaltet allerdings das Risiko, dass die Dachpfannen bei starken Winden zum Abheben neigen. Das kann zum teilweisen Abdecken des Dachs führen. Zur Vermeidung dieses Nachteils werden diese an der Dachunterkonstruktion befestigt. Zu diesem Zweck haben Kunststoff-Dachpfannen oftmals Bohrungen für Befestigungsschrauben oder -nägel. Die Befestigungsschrauben befinden sich in der Regel benachbart zur Oberkante der Dachpfannen. Auf diese Weise werden sie von der Unterkante der darüber angeordneten Dachpfannen überdeckt und sind gegen eine direkte Einwirkung der Umwelt geschützt. Es hat sich jedoch gezeigt, dass allein diese zusätzliche Befestigung bei Starkwind nicht ausreichend ist.

Als Abhilfe wird in der CH 411 300 A vorgeschlagen, an der Oberseite der Kunststoff-Dachpfanne oben und an der Unterseite der Kunststoff-Dachpfanne unten sogenannte Eingriffselemente vorzusehen, die eine Steckverbindung der übereinander liegenden Dachpfanne ermöglichen. Dies setzt aber eine exakte, ebene Dachunterkonstruktion voraus, die in der Praxis jedoch nicht immer zu erreichen ist.

In der EP 1 055 038 B1 wird darüber hinaus vorgeschlagen, Befestigungsschrauben durch den Überlappungsbereich der übereinander liegenden Dachpfannen hindurch in die Dachunterkonstruktion zu schrauben. Dies setzt zwar eine etwas geringere Anforderung an die Exaktheit der Dachunterkonstruktion voraus; allerdings sind durch diese Lösung die Schraubenköpfe den Umwelteinflüssen unmittelbar ausgesetzt. Außerdem kann durch die Befestigungsöffnungen an den Schrauben vorbei Regen und Schnee eindringen.

Zur Beseitigung dieser Nachteile schlägt die EP 2 292 864 A2 eine Dachpfanne aus Kunststoff vor, welche verschiedene Eingriffs- und Koppelelemente sowie einen Rastkopf aufweist , die mit benachbarten Dachpfannen korrespondieren und einen sicheren Halt gewährleisten sollen. Aufgrund ihrer Ausgestaltung ist die beschriebene Dachpfanne jedoch lediglich mit einer Dachpfanne gleicher Gestaltung kompatibel.

Vor diesem Hintergrund liegt der vorliegenden Erfindung die Aufgabe zugrunde, eine Dachpfanne aus Kunststoff zu schaffen, die einerseits sicher gegen Windlasten montierbar ist und andererseits zu bekannten Dachpfannen, auch solchen aus Ton oder Beton, kompatibel ist. Gemäß der Erfindung wird diese Aufgabe mit den Merkmalen des Patentanspruchs 1 gelöst.

Mit der Erfindung eine Dachpfanne aus Kunststoff geschaffen, die sicher gegen Windlasten auf der Dachunterkonstruktion montierbar ist und zu bekannten Dachpfannen, auch solchen aus Ton oder Beton, kompatibel ist.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Figur 1: die Ansicht einer Dachpfanne aus Kunststoff;
- Figur 2: die stirnseitige Ansicht der in Figur 1 dargestellten Dachpfanne;
- Figur 3: die dreidimensionale Darstellung der in Figur 1 dargestellten Dachpfanne;
- Figur 4: die dreidimensionale Darstellung der in Figur 1 dargestellten Dachpfanne aus anderer Perspektive mit beabstandet dargestellten Sturmhakeneinsatz;
- Figur 5: die dreidimensionale Darstellung der in Figur 4 dargestellten Dachpfanne mit eingesetztem Sturmhakeneinsatz.

Die als Ausführungsbeispiel gewählte Dachpfanne 1 ist für die Anwendung auf geneigten Dächern vorgesehen. Sie besteht aus einem UV- und witterungsstabilen sowie harten und kratzfesten Kunststoff. Im Ausführungsbeispiel handelt es sich um einen thermoplastischen Kunststoff, vorzugsweise um Polymethylmethacrylat (PMMA), Polyoxymethylene (POM) oder Acrylnitril-Styrol-Acrylat-Copolymere (ASA). Andere Kunststoffe, bspw. Glasfaser verstärkte Kunststoffe, können ebenso Anwendung finden. Die Dachpfanne ist im Spritzgießverfahren hergestellt.

Die erfindungsgemäße Dachpfanne 1 ist nach Art eines Doppelmulden-Falzziegels ausgeführt, bspw. in Form der sog. "Frankfurter Pfanne^{®}" (eingetragene Marke der Monier Braas GmbH, 61440 Oberursel, DE). Sie ist folglich kompatibel zu handelsüblichen Dachpfannen aus Beton oder Ton. Sie lässt sich daher bspw. als Ersatz in bestehende Dächer, die mit konventionellen Dachpfannen gedeckt sind, einsetzen. Die beiden an der Dachpfanne ausgebildeten Mulden bilden gleichzeitig Rinnen aus, über die bei Niederschlägen das Wasser ablaufen kann.

Die Dachpfanne 1 weist an ihrer einen Längsseite Falzrippen 2 auf. Diese sind in aufgelegtem Zustand von einer benachbarten Dachpfanne überdeckt. Die Dachpfanne 1 ist rückseitig an ihrem im aufgelegten Zustand oberen Ende eine Anlagegeometrie 3 versehen, der sog. Aufhängenase. Diese fasst im aufgelegten Zustand hinter eine Dachlatte.

An der mit den Falzrippen 2 versehenen Längsseite ist an der Dachpfanne 1 eine Sturmsicherung 4 anbringbar. Hierzu ist die Dachpfanne 1 mit einer Freimachung 5 versehen, die in der Längsseite der Dachpfanne ausgebildet ist. Die Freimachung 5 hat im Ausführungsbeispiel einen trapezförmigen Querschnitt.

Die Sturmsicherung 4 besteht aus einer Basis 41, die im Ausführungsbeispiel aus Kunststoff hergestellt ist. Vorzugsweise findet dasselbe Material bei der Herstellung der Basis 41 Verwendung wir für die Dachpfanne 1. Alternativ kann die Basis auch aus Metall hergestellt sein. Die Basis 41 hat eine rechteckige Form und weist einen trapezförmigen Querschnitt auf, der mit dem Querschnitt der Freimachung 5 korrespondiert. In montiertem Zustand nimmt die Freimachung 5 die Basis 41 auf.

An der Basis 41 in ein Sturmhaken 42 angeordnet, der im Ausführungsbeispiel aus Metall hergestellt ist. Bevorzugt kommt nicht rostender Stahl zur Anwendung. Der Sturmhaken hat eine C-förmige Gestalt. Das eine Ende des Sturmhakens 42 befindet sich in der Basis 41. Der übrige Teil des Sturmhakens 42 ragt über die Basis 41 hervor.

Die Sturmsicherung 4 ist im Ausführungsbeispiel als Spritzgießteil ausgeführt. Beim Spritzgießen wird der Sturmhaken 42 direkt bereichsweise in die Basis 41 eingespritzt. Der Sturmhaken 42 ist dadurch sicher in der Basis 41 befestigt.

Soweit die Basis 41 aus Metall hergestellt ist, kann diese als Umformteil ausgeführt sein. Der Sturmhaken 42 kann in diesem Fall mit der Basis 41 verschweißt sein; Basis 41 und Sturmhaken 42 können aber auch einteilig ausgeführt sein.

Zudem ist die Dachpfanne 1 rückseitig an ihrer den Falzrippen 2 abgewandten Längsseite mit einer Hakengeometrie 6 versehen. Diese greift in aufgelegtem Zustand unter die benachbarte Dachpfanne und bildet somit eine weitere Abhebesicherung.

Die Dachpfanne 1 weist im Ausführungsbeispiel in ihrem im verlegten Zustand oberen Bereich zwei Löcher 7 auf. Diese dienen dem Durchtritt von Schrauben, falls eine zusätzliche Schraubbefestigung der Dachpfanne gewünscht ist. Die Löcher 7 sind in verlegtem Zustand der Dachpfannen von der benachbarten und weiter oben angeordneten Dachpfanne überdeckt und somit gegen Niederschlag geschützt.

Die erfindungsgemäße Dachpfanne 1 aus Kunststoff ist vollständig kompatibel zu konventionellen Dachpfannen aus Ton oder Beton. Zudem lässt sie sich sicher auf dem Dach verbauen. Aufgrund der erfindungsgemäßen Ausgestaltung ist sie zuverlässig gegen Abheben aufgrund starken Winds gesichert. Dies ist zum einen dadurch gewährleistet, dass sie mit Hilfe der Hakengeometrie 6 auf ihrer einen Seite unter die benachbarte Dachpfanne fasst.

Zum anderen ist das Abheben durch die Sturmsicherung 4 verhindert. Diese wird in auf das Dach aufgelegtem Zustand in eine untere Dachlatte eingehängt. Auf diese Weise ist die Dachpfanne 1 an beiden Längsseiten gesichert. Zudem erfolgt die Sicherung in bekannter Weise durch das Überlappen mit benachbarten Dachpfannen.

Durch die als separates Bauteil ausgeführte Sturmsicherung 4, sind die Herstellkosten wesentlich reduziert, weil das Zuführen des Sturmhakens 42 nicht in die für die Herstellung der Dachpfanne 1 erforderlich recht große Spritzgießform erfolgt, sondern in eine deutlich kleinere Form. Die Montage der Sturmsicherung 4 an der Dachpfanne 1 erfolgt durch einfaches Einschieben der Basis 41 in die Freimachung 4. Aufgrund der trapezförmigen Gestaltung ist ein Formschluss geschaffen. Selbstverständlich sind auch andere Gestaltungen möglich, bspw. eine schwalbenschwanzartige oder prismenförmige Gestaltung.

Aufgrund der Kompatibilität zu konventionellen Dachpfannen besteht bei der erfindungsgemäßen Dachpfanne die Möglichkeit, diese bspw. im Falle einer Beschädigung der ursprünglich verlegten Dachpfanne aus Beton oder Ton im Austausch zu verlegen. Auch besteht die Möglichkeit, die erfindungsgemäße Dachpfanne mit Sonderbauteilen aus Ton oder Beton zu verlegen, also bspw. Bauteile für First, Grat, Ortgang, Kehle oder Traufe. Folglich bedarf es keiner Spritzgießwerkzeuge zur Herstellung solcher Sonderbauteile, was zusätzlich zur Reduzierung der Kosten beiträgt.

## Patentansprüche

1. Dachpfanne (1) aus Kunststoff, die an ihrer einen Längsseite Falzrippen (2) aufweist und rückseitig mit einer Anlagegeometrie (3) versehen ist, wobei an einer Längsseite eine Sturmsicherung (4) anbringbar ist, **dadurch gekennzeichnet, dass** eine Freimachung (5) ausgebildet ist, die eine Basis (41) der Sturmsicherung (4) aufnimmt, wobei an der Basis (41) in ein Sturmhaken (42) angeordnet ist.

2. Dachpfanne (1) nach Anspruch 1, **dadurch gekennzeichnet, dass** der Sturmhaken (42) eine C-förmige Gestalt hat.

3. Dachpfanne (1) nach Anspruch 1 oder 2, **dadurch gekennzeichnet, dass** der Sturmhaken (42) bereichsweise über die Basis (41) hervorragt.

4. Dachpfanne (1) nach einem der vorgenannten Ansprüche, **dadurch gekennzeichnet, dass** die Basis (41) und die Freimachung (5) einen trapezförmigen Querschnitt aufweisen.

5. Dachpfanne (1) nach einem der vorgenannten Ansprüche, **dadurch gekennzeichnet, dass** die Basis (41) aus Kunststoff hergestellt ist.

6. Dachpfanne (1) nach einem der vorgenannten Ansprüche, **dadurch gekennzeichnet, dass** die Sturmsicherung (4) als separates Bauteil ausgeführt ist.

7. Dachpfanne (1) nach einem der vorgenannten Ansprüche, **dadurch gekennzeichnet, dass** an einer Längsseite eine Hakengeometrie (6) vorgesehen ist.
